# FASCICULE DE BREVET EUROPEEN

(11) **EP 0 991 336 B1**
(45) Date de publication et mention de la délivrance du brevet: **13.11.2002**
(21) Numéro de dépôt: 98933710.0
(22) Date de dépôt: 24.06.1998
(51) Int. Cl.: A44C 9/00

(54) **ALLIANCE AVEC DISPOSITIF PERMETTANT SA RUPTURE**
RING MIT BRUCHVORRICHTUNG
WEDDING RING WITH BREAKING DEVICE

(30) Priorité: 27.06.1997 FR 9708152
(43) Date de publication de la demande: 12.04.2000
(73) Titulaire: Voeltzel, Frédéric, 78400 Chatou (FR); Voeltzel, Philippe, 78360 Montesson la Borde (FR); Voeltzel, Pierre, 78360 Montesson la Borde (FR); Dubert, Thierry, 75006 Paris (FR)
(72) Inventeur: Voeltzel, Frédéric, 78400 Chatou (FR); Voeltzel, Philippe, 78360 Montesson la Borde (FR); Voeltzel, Pierre, 78360 Montesson la Borde (FR); Dubert, Thierry, 75006 Paris (FR)
(74) Mandataire: Breese, Pierre
(86) Numéro de dépôt international: FR9801338
(87) Numéro de publication internationale: WO99000033

(56) Documents cités:
- DE-U- 29 604 402
- US-A- 2 458 645
- US-A- 5 657 645

## Description

La présente invention concerne un procédé adaptable à tout corps de bague, alliance ou anneau.

Ce dispositif permet la rupture de l'anneau au-delà d'un certain seuil de traction sur celui-ci.

Dans l'anneau est pratiqué au moins un trou traversant la section de part en part, lequel sera bouché par une section de fil ajustée et stabilisée.

Il est connu, du brevet américain US 2 458 645 de réaliser des trous dans un corps de bague, alliance ou anneau et de le reboucher par la suite. Toutefois, cette opération n'a qu'un but esthétique. Il n'est nullement fait référence, dans ce document, à une quelconque possibilité d'utiliser des facultés de rupture modifiées de l'anneau ayant subi une telle opération.

Il est également connu du modèle d'utilité allemand DE 296 04 402, de réaliser un anneau présentant des moyens permettant d'appliquer l'anneau contre le corps et ne permettant plus de l'enlever par la suite, sauf à le détruire. Pour ce faire, l'anneau comporte des moyens de rupture formés préférentiellement d'entailles.

Ce procédé est applicable dans tous les cas où le calibrage de la force de rupture par traction sur un anneau est utile.

Il est particulièrement adapté à la prévention des accidents graves par arrachement liés au port des alliances.

L'invention concerne un procédé adaptable à tout corps de bague, alliance ou anneau conforme à la revendication 1.

Le(s) trou(s) est (sont) pratiqué(s) de manière à ce que l'épaisseur restante soit faible et ce, quelle que soit la direction du (des) trou(s) par rapport à la section de l'anneau.

Le trou pratiqué dans la section de l'anneau, se verra dans un deuxième temps bouché par une section de fil de même dimension que le trou pratiqué dans l'anneau.

La section de fil une fois placée dans le trou pratiqué dans la section de l'anneau sera ensuite ajustée et stabilisée à l'intérieur même de celui-ci.

## Revendications

1. Procédé adaptable à tout corps de bague, alliance ou anneau, du type dans lequel est pratiqué dans l'anneau au moins un trou traversant la section de part en part, qui se verra dans un deuxième temps bouché par une section de même dimension que le trou pratiqué dans l'anneau, **caractérisé en ce que** le(s) trou(s) est (sont) pratiqué(s) de manière à ce que l'épaisseur restante soit faible, afin que la rupture de l'anneau se produise au-delà d'un certain seuil de traction sur celui-ci.

2. Procédé selon la revendication 1, **caractérisé en ce que** la direction du (des) trou(s) par rapport à la section de l'anneau est quelconque.

3. Procédé selon l'une des revendications 1 ou 2, **caractérisé en ce que** le(s) trou(s) traversant la section de l'anneau de part en part et se voyant bouché dans un deuxième temps, l'est (le sont) par une section de fil, qui est ensuite ajustée et stabilisée à l'intérieur du (des) trou(s).

4. Procédé selon l'une quelconque des revendications 1 à 3, **caractérisé en ce qu'**il est utilisé dans tous les cas où le calibrage de la force de rupture par traction sur un anneau est utile.

5. Procédé selon l'une quelconque des revendications 1 à 4, **caractérisé en ce qu'**il est particulièrement adapté à la prévention des accidents graves par arrachement liés au port des alliances.

6. Dispositif et notamment tout corps de bague, alliance ou anneau réalisé par la mise en oeuvre du procédé selon l'une quelconque des revendications 1 à 5.

## Patentansprüche

1. Verfahren, dass auf alle Ringkörper, Verbindungen oder Ringe angewendet werden kann, bei denen sich in dem Ring mindestens ein Loch befindet, das den Querschnitt vollkommen durchquert und die außerdem von einem Abschnitt versperrt werden, der die gleichen Abmessungen hat, wie das in dem Ring befindliche Loch. Bei dem Verfahren ist/sind das Loch/die Löcher so ausgeführt, dass die verbleibende Dicke gering ist, damit die Trenung des Rings oberhalb einer bestimmten Zugschwelle einsetzt.

2. Verfahren gemäß dem Patentanspruch 1, das **dadurch gekennzeichnet** ist, das die Richtung des Lochs/der Löcher im Vergleich zum Ringquerschnitt beliebig ist.

3. Verfahren gemäß einem der Patentansprüche 1 oder 2, das **dadurch gekennzeichnet ist, dass** das Loch/die Löcher, den Ringabschnitt vollkommen durchqueren und außerdem durch einen Drahtquerschnitt, der anschließend in dem Loch/ den Löchern eingestellt und stabilisiert wird, versperrt wird/werden.

4. Verfahren gemäß einem der Patentansprüche 1 bis 3, der beliebig gewählt werden kann und das **dadurch gekennzeichnet ist, dass** es in allen Fällen eingesetzt wird, wo das Kalibrieren der Reisskraft durch Zug an einem Ring erforderlich ist.

5. Verfahren gemäß einem der Patentansprüche 1 bis 4, der beliebig gewählt werden kann und das **dadurch gekennzeichnet ist, dass** es insbesondere auf die Verhinderung schwerer Unfälle durch Außreißen, die bei vorhandenen Verbindungen eintreten können, ausgelegt ist.

6. Einrichtung sowie vor allem Rinkörper, Verbindungen oder Ringe aller Art, die durch den Einsatz des Verfahrens gemäß einem der Patentansprüche 1 bis 5, der beliebig gewählt werden kann, hergestellt wird.

## Claims

1. Process adaptable to any ring (wedding ring or other type of ring) of the type in which at least one hole is formed in the ring passing through the section from one side to the other, which will subsequently be closed off by a section with the same size as the hole formed in the ring, **characterized in that** the hole(s) is (are) formed such that the remaining thickness is small, and that the ring will break if the tension applied to it exceeds a given limit.

2. Process according to claim 1, **characterized in that** the direction of the hole(s) with respect to the section of the ring is arbitrary.

3. Process according to either of claims 1 and 2, **characterized in that** the hole(s) passing through the section of the ring from one side to the other and subsequently being closed off, is (are) closed off by a wire with a section that is subsequently adjusted and stabilized on the inside of the hole(s).

4. Process according to any one of claims 1 to 3, **characterized in that** it is used in all cases in which it is useful to control the tensile breaking force on a ring.

5. Process according to any one of claims 1 to 4, **characterized in that** it is particularly useful to prevent serious accidents by tearing caused by wearing of rings.

6. Device, and particularly any ring, wedding ring or other type of ring made using the process according to any one of claims 1 to 5.
